# EUROPÄISCHE PATENTSCHRIFT

(11) **EP 1 644 614 B1**
(45) Veröffentlichungstag und Bekanntmachung des Hinweises auf die Patenterteilung: **28.08.2013**
(21) Anmeldenummer: 04766104.6
(22) Anmeldetag: 30.06.2004
(51) Int. Cl.: F01D 5/18, F01D 25/12

(54) **GEKÜHLTE SCHAUFEL FÜR EINE GASTURBINE**
COOLED BLADE FOR A GAS TURBINE
AUBE REFROIDIE POUR UNE TURBINE A GAZ

(30) Priorität: 12.07.2003 DE 10331635
(43) Veröffentlichungstag der Anmeldung: 12.04.2006
(73) Patentinhaber: Alstom Technology Ltd, 5400 Baden (CH)
(72) Erfinder: NAIK, Shailendra, CH-5412 Gebenstorf (CH); PARNEIX, Sacha, F-68100 Mulhouse (FR); RATHMANN, Ulrich, CH-5400 Baden (CH); SAXER-FELICI, Helene, CH-Mellingen 5507 (CH); SCHLECHTRIEM, Stefan, CH-5507 Mellingen (CH); VON ARX, Beat, CH-4632 Trimbach (CH)
(86) Internationale Anmeldenummer: PCT/EP2004/051309
(87) Internationale Veröffentlichungsnummer: WO 2005/005785

(56) Entgegenhaltungen:
- GB-A- 817 660
- GB-A- 2 250 548
- US-A- 3 719 431
- US-A- 4 177 010
- US-A- 4 278 400
- US-A- 5 813 835
- US-A1- 2002 119 045

## Beschreibung

### TECHNISCHES GEBIET

Die vorliegende Erfindung bezieht sich auf das Gebiet der Gasturbinentechnik. Sie betrifft eine gekühlte Schaufel für eine Gasturbine gemäss dem Oberbegriff des Anspruchs 1.

Eine solche Schaufel ist z.B. aus der Druckschrift US-A-4,278,400 bekannt.

### STAND DER TECHNIK

Bei modernen Gasturbinen mit hohem Wirkungsgrad werden mit einem Deckband versehene Schaufeln eingesetzt, die während des Betriebes Heissgasen mit Temperaturen von mehr als 1200 K und Drücken von mehr als 6 bar ausgesetzt sind.

In Fig. 1 ist eine grundlegende Konfiguration einer solchen Schaufel mit Deckband dargestellt. Die Schaufel 10 umfasst ein Schaufelblatt 11, dass nach unten zu über einen Schaufelschaft 25 in einen Schaufelfuss 12 übergeht. Am oberen Ende geht das Schaufelblatt 11 in einen Deckbandabschnitt 21 über, der bei einem vollständigen Schaufelkranz zusammen mit den Deckbandabschnitten der anderen Schaufeln ein geschlossenes, ringförmiges Deckband bildet. Das Schaufelblatt 11 hat eine Vorderkante 19, die von dem Heissgas angeströmt wird, und eine Hinterkante 20. Im Inneren des Schaufelblattes 11 sind mehrere radiale Kühlkanäle 13, 14 und 15 angeordnet, die durch Umlenkbereiche 17, 18 untereinander strömungsmässig verbunden sind und eine Serpentine mit mehreren Windungen bilden (siehe die Strömungspfeile in den Kühlkanälen 13, 14, 15 der Fig. 1).

Aufgrund des Einmaldurchlaufs des Kühlmediums durch die serpentinenartig hintereinandergeschalteten Kühlkanäle 13, 14, 15 strömt das Kühlmedium mit zunehmender Temperatur durch die Kühlkanäle und erreicht die höchste Temperatur im letzten Kühlkanal 15 der Hinterkante 20. Die Hinterkante 20 der Schaufel 10 kann daher unter bestimmten Betriebsbedingungen übermässige hohe Temperaturen des Kühlmediums und des Schaufelmaterials bzw. -metalls erreichen. Die sich daraus ergebende Fehlanpassung der Metalltemperatur über die axiale Länge der Schaufel kann zum Hochtemperaturkriechen und folglich zur Deformation der Hinterkante 20 führen. Für eine Schaufel mit Deckband, wie sie in Fig. 1 gezeigt ist, ergibt sich als sekundärer Effekt der Hinterkantendeformation eine Verkippung der Deckbandsegmente 21 in axialer, radialer und Umfangsrichtung. Die Verkippung der Deckbandsegmente 21 kann dazu führen, dass sich die Spalte zwischen einzelnen Deckbandsegmenten öffnen und den Eintritt von Hochtemperatur-Heissgas in den Deckband-Hohlraum ermöglichen. Infolge davon können sich die Temperaturen des Deckband-Metalls signifikant erhöhen und schnell ein Kriechen des Deckbandes einleiten und schliesslich zum Hochtemperaturausfall des Deckbandes führen.

In der eingangs genannten Druckschrift US-A-4,278,400 ist für Schaufeln mit gekühlter Spitze und fein verteilten Kühlöffnungen an der Vorderkante (Filmkühlung) bereits eine Mehrfachversorgung bei der Kühlung der Schaufel vorgeschlagen worden. Am Ende einer 90°-Umlenkung des Hauptkühlstromes ist quer zur Strömungsrichtung des Hauptkühlstromes ein Ejektor angeordnet, durch den ein zusätzlicher Strom kühleren Kühlmediums in den an der Hinterkante entlanglaufenden Kühlkanal injiziert wird. Der Ejektor wird über einen radial durch den Fuss laufenden Kanal mit Kühlmedium versorgt. Das aus der Düse des Ejektors mit erhöhter Geschwindigkeit ausströmende Kühlmedium erzeugt einen Unterdruck, der das erwärmte Kühlmedium aus dem Kühlkanal der Vorderkante in den Kühlkanal der Hinterkante zieht. Etwa 45% des an der Vorderkante entlangströmenden Kühlmediums treten durch die Kühlöffnungen an der Vorderkante aus. 40% werden durch den Injektor angesaugt. Der Rest tritt durch Kühlöffnungen an der Schaufelspitze aus.

Diese bekannte Art der Mehrfachversorgung mit Kühlmedium hat verschiedene Nachteile: Durch den Injektor werden die Druckverhältnisse und Strömungsverhältnisse in den Kühlkanälen gegenüber der Konfiguration mit Einfachversorgung durch den Eingang des Kühlkanals an der Vorderkante massiv verändert. Insbesondere muss ein Gleichgewicht zwischen dem an der Vorderkante zur Filmkühlung ausströmenden Kühlmedium und dem durch den Injektor angesaugten Kühlmedium gefunden und eingestellt werden. Dies bedingt eine völlig neue konstruktive Auslegung der Schaufelkühlung, die nur schwer an sich ändernde Anforderungen angepasst werden kann. Das Injektorprinzip und die damit verbundene Unterdruckerzeugung ist nicht geeignet für Schaufeln ohne Filmkühlung der Vorderkante und Schaufeln mit gekühltem Deckband.

### DARSTELLUNG DER ERFINDUNG

Es ist daher Aufgabe der Erfindung, eine gekühlte Schaufel für Gasturbinen mit Mehrfachversorgung des Kühlmediums zu schaffen, welche die Nachteile bekannter Schaufeln vermeidet, auf Schaufeln mit gekühltem Deckband und ohne Filmkühlung der Vorderkante anwendbar ist, und sich auch bei vorhandenen Schaufelkonfigurationen leicht und ohne grossen zusätzlichen Aufwand verwirklichen lässt.

Die Aufgabe wird durch die Gesamtheit der Merkmale des Anspruchs 1 gelöst. Der Kern der Erfindung besteht darin, dass der Zusatzstrom über quer durch die Schaufel bzw. den Schaufelschaft verlaufende, mit dem Umlenkbereich direkt oder indirekt in Verbindung stehende Bohrungen zugeführt wird. Der Druck und die Temperatur des durch die Kernöffnung zugeführten Zusatzstroms sind dabei dieselben, wie beim in den Hauptkühleinlass einströmenden Hauptstrom. Durch die Zuführung über die Bohrungen wird eine Mischung der beiden Ströme erreicht, die zu einer deutlich verbesserten Kühlung der Hinterkante der Schaufel führt.

Die Bohrungen können direkt in den Umlenkbereich münden. Sie können aber auch in einen radial verlaufenden Kanal unterhalb des Umlenkbereiches münden, der mit dem Umlenkbereich in Verbindung steht.

Eine erste bevorzugte Ausführungsform der Erfindung ist dadurch gekennzeichnet, dass im Schaufelfuss eine radial orientierte Kernöffnung vorgesehen ist, und dass die Bohrungen durch den Schaufeischaft verlaufen und in die Kernöffnung münden.

Gemäss einer zweiten bevorzugten Ausführungsform der Erfindung sind wenigstens zwei einander gegenüberliegende Bohrungen vorgesehen welche in Strömungsrichtung schräg nach oben verlaufen und mit der Vertikalen jeweils einen Winkel zwischen 30° und 90° einschliessen. Insbesondere sind die Bohrungen in radialer und axialer Richtung gestaffelt angeordnet, wobei die Bohrungen einen vorgegebenen Innendurchmesser aufweisen, der radiale Abstand der Bohrungen, normiert auf den Innendurchmesser, im Bereich zwischen 1 und 4 liegt, der axiale Abstand, normiert auf den Innendurchmesser, im Bereich zwischen 0 und 3 liegt, und der radiale Abstand der oberen Bohrung von dem zweiten Umlenkbereich, normiert auf den Innendurchmesser, im Bereich zwischen 1 und 4 liegt.

Für die Realisierung der Mehrfachzuführung bei bereits vorliegenden Schaufelkonfigurationen ist es besonders günstig, wenn gemäss einer zweiten bevorzugten Ausführungsform zweite Mittel vorgesehen sind, welche sicherstellen, dass der Hauptstrom des Kühlmediums durch den ersten Kühlkanal trotz dem Zusetzen des Zusatzstromes im wesentlichen unverändert bleibt. Insbesondere wird dies dadurch erreicht, dass die zweiten Mittel zusätzliche Auslassöffnungen umfassen, welche zwischen dem Hauptkühleinlass und dem zweiten Umlenkbereich angeordnet sind, und durch welche ein Teilstrom des Hauptstroms des Kühlmediums austritt. Besonders günstig ist es dabei, wenn gemäss einer Weiterbildung die Schaufel am oberen Ende einen Deckbandabschnitt aufweist, und die zusätzlichen Auslassöffnungen im Deckbandabschnitt angeordnete Bohrungen sind. Hierdurch wird gleichzeitig eine deutlich verbesserte Kühlung des Deckbandes ermöglicht.

Weitere Ausführungsformen ergeben sich aus den abhängigen Ansprüchen.

### KURZE ERLÄUTERUNG DER FIGUREN

Die Erfindung soll nachfolgend anhand von Ausführungsbeispielen im Zusammenhang mit der Zeichnung näher erläutert werden. Es zeigen
- Fig. 1: im Längsschnitt die Konfiguration einer gekühlten Gasturbinenschaufel mit Mehrfachversorgung des Kühlmediums und gekühltem Deckband gemäss einem bevorzugten Ausführungsbeispiel der Erfindung;
- Fig. 2: den Fussbereich der Schaufel aus Fig. 1 in einer vergrösserten Darstellung mit zwei Bohrungen zur Zuführung des Kühlmedium-Zusatzstroms;
- Fig. 3, 4: jeweils einen Schnitt durch den Fuss der Schaufel aus Fig. 2 in einer zu der Schnittebene der Fig. 2 senkrechten Ebene durch eine der beiden Bohrungen zur Zuführung des Kühlmedium-Zusatzstroms;
- Fig. 5: in der Draufsicht von oben den Deckbandabschnitt der Schaufel aus Fig. 1, 2; und
- Fig. 6-8: verschiedene Schnitte durch den Deckbandbereich der Schaufel aus Fig. 1, 2 entlang der in Fig. 5 eingezeichneten parallelen Schnittebenen A-A, B-B und C-C.

### WEGE ZUR AUSFÜHRUNG DER ERFINDUNG

Ein bevorzugtes Ausführungsbeispiel einer gekühlten Gasturbinenschaufel mit Mehrfachzuführung des Kühlmediums gemäss der Erfindung ist in den Fig. 1 bis 4 wiedergegeben. Der Hauptstrom des Kühlmediums tritt im Bereich des Schaufelschaftes 25 durch einen Hauptkühleinlass 16 von unten in den Kühlkanals 13 ein und tritt teilweise durch Öffnungen im Deckbandabschnitt 21 (Bohrungen 27,..,29 in Fig. 5 bis 8) und teilweise entlang der Hinterkante 20 wieder aus (siehe die in Fig. 1 eingezeichneten Pfeile am Deckbandabschnitt 21 und an der Hinterkante 20).

Zusätzliches Kühlmedium wird durch den Schaufelschaft 25 und eine im Schaufelfuss vorhanden Kernöffnung 24 mittels zweier Bohrungen 22, 23 zugeführt. Die Bohrungen 22, 23 sind - wie aus den Fig. 2 bis 4 gut erkennbar ist - in radialer und in axialer Richtung gestaffelt und liegen einander gegenüber (Fig. 3, 4). Die Bohrungen 22, 23 sind mit einem Winkel zwischen 30° und 90° gegen die Vertikale geneigt, wobei sie in Strömungsrichtung (von aussen nach innen) schräg nach oben verlaufen. Die Bohrungen 22, 23 enden in der Kernöffnung 24 im Schaufelfuss 12. Sie sind damit in dem Bereich der Schaufel 10 eingearbeitet, der zum Abstützen und zum Entfernen des Gusskernes dient und damit ohnehin vorhanden ist. Ist keine Kernöffnung vorhanden, d.h., hat der Umlenkbereich 18 keine Verbindung nach aussen, können die Bohrungen 22, 23 aber auch weiter oben verlaufen und direkt in den Umlenkbereich18 münden. Weiterhin ist es denkbar, anstelle der Kernöffnung einen radial angeordneten Quarzstab vorzusehen, der eine Verbindung der Bohrungen mit dem Umlenkbereich sicherstellt.

Der Zweck der Mehrfachzuführung von Kühlmedium besteht darin, kühleres Kühlmedium direkt in den Hinterkantenbereich der Schaufel 10 einzuführen. Diese Einführung geschieht so, dass der durch den Hauptkühleinlass 16 zugeführte Hauptstrom des Kühlmediums möglichst wenig behindert bzw. blockiert wird. Der axiale Abstand x zwischen den Bohrungen 22 und 23 liegt, normiert auf den Durchmesser d der Bohrungen 22, 23, vorzugsweise in einem Bereich von x/d zwischen 0 und 3 (siehe Fig. 2). Der radiale Abstand y zwischen den Bohrungen 22 und 23 liegt, normiert auf den Durchmesser d, vorzugsweise in einem Bereich von y/d zwischen 1 und 4 (siehe Fig. 2). Der auf d normierte Abstand der oberen Bohrung 22 vom zweiten inneren Umlenkbereich 18 liegt vorzugsweise in einem Bereich von l/d zwischen 1 und 4 (Fig. 2).

Zusätzlich zu dieser Zuführung von kälterem Kühlmedium sind im Deckbandabschnitt 21 der Schaufel 10 weitere Bohrungen 27, 28, 29 vorgesehen (Fig. 5 bis 8). Der Zweck dieser zusätzlichen Bohrungen 27, 28, 29 besteht darin, sicherzustellen, dass der Massenstrom des Kühlmediums im vorderen Kühlkanal 13 trotz der Zuführung des zusätzlichen Kühlmediums durch die Bohrungen 23, 24 weitgehend unverändert bleibt. Gleichzeitig dient das durch die Bohrungen 27, 28, 29 austretende Kühlmedium dazu, den Deckbandabschnitt aktiv zu kühlen. Die Kühlbohrungen 27, 28, 29 im Deckbandabschnitt 21 haben vorzugsweise einen Innendurchmesser im Bereich zwischen 0,6 mm und 4 mm. Alle drei Bohrungen 27, 28, 29 sind am Deckbandabschnitt 21 so positioniert und dimensioniert, dass eine ungleichmässige Strahldurchdringung in den Hauptstrom des Deckbandhohlraums stattfindet.

An beiden Zuführungsstellen des Kühlmediums am Hauptkühleinlass 16 und an den Bohrungen 22, 23 hat das Kühlmedium denselben Druck und dieselbe Temperatur. Es findet daher eine Mischung des Kühlmedium-Hauptstroms mit dem Zusatzstrom innerhalb des Umlenkbereiches 18 statt, der den Druck und die Strömungsgeschwindigkeit weitgehend unverändert lässt. Im Umlenkbereich 18 erfolgt eine Umlenkung des Hauptstromes um etwa 135°. Der Zusatzstrom wird dann mit Vorteil an einem Punkt des Umlenkbereiches 18 zugeführt, wo bereits eine Umlenkung um etwa 90° erfolgt ist. Werden - ausgehend von einer Schaufelkonfiguration ohne Mehrfachzuführung des Kühlmediums - im Bereich des Schaufelfusses 12 und im Deckbandabschnitt 21 gemäss Fig. 1 Bohrungen 22, 23 bzw. 27,..,29 für die Zufuhr und Abfuhr von Kühlmedium vorgesehen, wird die Kühlung im Bereich der Hinterkante 20 deutlich verbessert, ohne dass der Hauptkühlstrom und damit die Kühlung der übrigen Schaufel verändert wird. Zusätzlich gewonnen wird eine aktive Kühlung des Deckbandabschnitts 21.

Hat die Schaufel kein Deckband, durch welches ein Teil des Kühlmediumstromes austritt, ist es notwendig, den Querschnitt des zweiten Kühlkanals 15 so zu erweitem, dass er dem im zweiten Umlenkbereich 18 zugemischte Zusatzstrom Rechnung trägt.

### BEZUGSZEICHENLISTE

- 10: Schaufel
- 11: Schaufelblatt
- 12: Schaufelfuss
- 13,14,15: Kühlkanal
- 16: Hauptkühleinlass
- 17,18: Umlenkbereich
- 19: Vorderkante
- 20: Hinterkante
- 21: Deckbandabschnitt
- 22,23: Bohrung
- 24: Kernöffnung
- 25: Schaufelschaft
- 27,..,29: Bohrung
- d: Innendurchmesser der Bohrungen 22, 23
- l: Abstand der oberen Bohrung 22 vom zweiten Umlenkbereich
- y: Abstand der Bohrungen 22, 23 in radialer Richtung
- x: Abstand der Bohrungen 22, 23 in axialer Richtung

## Patentansprüche

1. Gekühlte Schaufel (10) für eine Gasturbine, mit einer Einbau-Radialrichtung und einer Einbau-Axialrichtung, welche Schaufel (10) ein von einem Schaufelfuss (12) und einem Schaufelschaft (25) ausgehendes und sich in Radialrichtung erstreckendes Schaufelblatt (11) aufweist, und wobei das Schaufelblatt eine Vorderkante (19) und eine Hinterkante (20) sowie innerhalb des Schaufelblatts (11) eine Mehrzahl von sich in radialer Richtung erstreckenden, strömungsmässig hintereinandergeschalteten Kühlkanälen (13, 14, 15) aufweist, von denen ein erster Kühlkanal (13) entlang der Vorderkante (19) angeordnet ist und ein zweiter Kühlkanal (15) entlang der Hinterkante (20) angeordnet ist, welcher erste und zweite Kühlkanal eine sich vom Schaufelfuss (12) ausgehend in Einbau-Radialrichtung erstreckende Durchströmungsrichtung für einen Hauptstrom eines Kühlmediums aufweisen, und wobei ein stromabwärtiges Ende des ersten Kühlkanals (13) über einen über einen ersten Umlenkbereich (17), einen zwischen dem ersten und zweiten Kühlkanal (13, 15) angeordneten dritten Kühlkanal (14), und einen zweiten Umlenkbereich (18) mit einem zuströmseitigen Ende des zweiten Kühlkanals (15) in Fluidverbindung steht, und wobei erste Mittel (22, 23) vorgesehen sind, durch welche dem vom dritten Kühlkanal (14) in den zweiten Kühlkanal (15) strömenden, aufgewärmten Hauptstrom des Kühlmediums von aussen ein Zusatzstrom Kühlmediums zugesetzt wird, **dadurch gekennzeichnet, dass** die ersten Mittel quer durch den Schaufelschaft verlaufende Bohrungen (22, 23) umfassen, welche mit dem zweiten Umlenkbereich (18) in Fluidverbindung stehen.

2. Schaufel nach Anspruch 1, **dadurch gekennzeichnet, dass** im Schaufelfuss (12) eine in Einbau-Radialichtung orientierte Kernöffnung (24) angeordnet ist, und, dass die Bohrungen (22, 23) durch den Schaufelschaft (25) verlaufen und in die Kernöffnung (24) münden.

3. Schaufel nach Anspruch 1 oder 2, **dadurch gekennzeichnet, dass** wenigstens zwei einander gegenüberliegende Bohrungen (22, 23) vorgesehen sind, deren Mündung im Schaufelinneren zum Schaufelkopf weist und welche mit der Einbau-Radialrichtung jeweils einen Winkel zwischen 30° und 90° einschliessen.

4. Schaufel nach Anspruch 3, **dadurch gekennzeichnet, dass** die Bohrungen (22, 23) in Einbau-Radialrichtung und in Einbau-Axialrichtung gegenseitig versetzt angeordnet sind.

5. Schaufel nach Anspruch 4, **dadurch gekennzeichnet, dass** die Bohrungen (22, 23) einen vorgegebenen Innendurchmesser (d) aufweisen, dass der Abstand (y) der Bohrungen (22, 23) in Einbau-Radialrichtung, bezogen auf den Innendurchmesser (d), im Bereich zwischen 1 und 4 liegt, und dass der Abstand (x) in Einbau-Axialrichtung, bezogen auf den Innendurchmesser (d), im Bereich zwischen 0 und 3 liegt.

6. Schaufel nach Anspruch 5, **dadurch gekennzeichnet, dass** der radiale Abstand (l) der oberen Bohrung (22) von dem zweiten Umlenkbereich (18), bezogen auf den Innendurchmesser (d), im Bereich zwischen 1 und 4 liegt.

7. Schaufel nach einem der Ansprüche 1 bis 6, **dadurch gekennzeichnet, dass** zweite Mittel (27,..,29) vorgesehen sind, welche sicherstellen, dass der Hauptstrom des Kühlmediums durch den ersten Kühlkanal (13) trotz dem Zusetzen des Zusatzstromes im wesentlichen unverändert bleibt.

8. Schaufel nach Anspruch 7, **dadurch gekennzeichnet, dass** die zweiten Mittel zusätzliche Auslassöffnungen (27,..,29) umfassen, welche zwischen dem Hauptkühleinlass (16) und dem zweiten Umlenkbereich (18) angeordnet sind, und durch welche ein Teilstrom des Hauptstroms des Kühlmediums austritt.

9. Schaufel nach Anspruch 8, **dadurch gekennzeichnet, dass** die Schaufel (10) am oberen Ende einen Deckbandabschnitt (21) aufweist, und dass die zusätzlichen Auslassöffnungen im Deckbandabschnitt (21) angeordnete Bohrungen (27,..,29) sind.

10. Schaufel nach Anspruch 9, **dadurch gekennzeichnet, dass** im Deckbandabschnitt wenigstens drei Bohrungen (27,..,29) vorgesehen sind, welche einen Innendurchmesser im Bereich zwischen 0,6 mm und 4 mm aufweisen.

11. Schaufel nach einem der Ansprüche 1 bis 6, **dadurch gekennzeichnet, dass** der zweite Kühlkanal (15) eine Querschnittserweiterung entsprechend dem zugemischten Zusatzstrom aufweist.

12. Schaufel nach einem der vorstehenden Ansprüche, **dadurch gekennzeichnet, dass** der zweite Umlenkbereich unmittelbar in den zweiten Kühlkanal mündet.

13. Schaufel nach einem der vorstehenden Ansprüche, **dadurch gekennzeichnet, dass** der erste Kühlkanal unmittelbar in den ersten Umlenkbereich mündet, dass der erste Umlenkbereich unmittelbar in den dritten Kühlkanal mündet, dass der dritte Kühlkanal unmittelbar in den zweiten Umlenkbereich mündet, und dass der zweite Umlenkbereich unmittelbar in den zweiten Kühlkanal mündet.

14. Schaufel nach einem der vorstehenden Ansprüche, **dadurch gekennzeichnet, dass** die Schaufel genau den ersten, den zweiten und den dritten Kühlkanal aufweist.

## Claims

1. Cooled blade or vane (10) for a gas turbine, having an installed radial direction and an installed axial direction, which blade or vane (10) has a main blade or vane part (11), which starts from a blade or vane root (12) and a blade or vane shank (25) and extends in the radial direction, and the main blade or vane part having a leading edge (19) and a trailing edge (20), as well as, within the main blade or vane part (11), a plurality of cooling ducts (13, 14, 15) which extend in the radial direction, are connected in series in terms of flow and of which a first cooling duct (13) is arranged along the leading edge (19) and a second cooling duct (15) is arranged along the trailing edge (20), which first and second cooling ducts have a direction of through-flow for a main stream of a cooling medium which extends in the installed radial direction starting from the blade or vane root (12), a downstream end of the first cooling duct (13) being in fluid communication, via a first diverting region (17), a third cooling duct (14) arranged between the first and second cooling ducts (13, 15) and a second diverting region (18), with an inflow-side end of the second cooling duct (15), and first means (22, 23) being provided, through which an additional stream of cooling medium is added from the outside to the heated main stream of the cooling medium flowing from the third cooling duct (14) into the second cooling duct (15), **characterized in that** the first means comprise bores (22, 23) which run transversely through the blade or vane shank and which are in fluid communication with the second diverting region (18).

2. Blade or vane according to Claim 1, **characterized in that** a core opening (24) oriented in the installed radial direction is arranged in the blade or vane root (12), and **in that** the bores (22, 23) run through the blade or vane shank (25) and open out into the core opening (24).

3. Blade or vane according to Claim 1 or 2, **characterized in that** there are at least two opposite bores (22, 23), the opening of which faces toward the blade or vane head in the interior of the blade or vane and which in each case include an angle of between 30° and 90° with the installed radial direction.

4. Blade or vane according to Claim 3, **characterized in that** the bores (22, 23) are arranged offset with respect to one another in the installed radial direction and in the installed axial direction.

5. Blade or vane according to Claim 4, **characterized in that** the bores (22, 23) have a predetermined internal diameter (d), **in that** the distance (y) between the bores (22, 23) in the installed radial direction, based on the internal diameter (d), is in the range between 1 and 4, and **in that** the distance (x) in the installed axial direction, based on the internal diameter (d), is in the range between 0 and 3.

6. Blade or vane according to Claim 5, **characterized in that** the radial distance (1) between the upper bore (22) and the second diverting region (18), based on the internal diameter (d), is in the range between 1 and 4.

7. Blade or vane according to one of Claims 1 to 6, **characterized in that** there are second means (27, ..., 29) which ensure that the main stream of the cooling medium remains substantially unchanged through the first cooling duct (13) despite the addition of the additional stream.

8. Blade or vane according to Claim 7, **characterized in that** the second means comprise additional outlet openings (27, ..., 29) which are arranged between the main cooling inlet (16) and the second diverting region (18) and through which a partial stream of the main stream of cooling medium emerges.

9. Blade or vane according to Claim 8, **characterized in that** the blade or vane (10), at the upper end, has a cover-strip section (21), and **in that** the additional outlet openings are bores (27, ..., 29) arranged in the cover-strip section (21).

10. Blade or vane according to Claim 9, **characterized in that** in the cover-strip section there are at least three bores (27, ..., 29), which have an internal diameter in the range between 0.6 mm and 4 mm.

11. Blade or vane according to one of Claims 1 to 6, **characterized in that** the second cooling duct (15) has a cross-sectional widening corresponding to the admixed additional stream.

12. Blade or vane according to one of the preceding claims, **characterized in that** the second diverting region opens out directly into the second cooling duct.

13. Blade or vane according to one of the preceding claims, **characterized in that** the first cooling duct opens out directly into the first diverting region, **in that** the first diverting region opens out directly into the third cooling duct, **in that** the third cooling duct opens out directly into the second diverting region, and **in that** the second diverting region opens out directly into the second cooling duct.

14. Blade or vane according to one of the preceding claims, **characterized in that** the blade or vane has precisely the first, the second and the third cooling ducts.

## Revendications

1. Aube refroidie (10) pour une turbine à gaz, présentant une direction radiale d'installation et une direction axiale d'installation, laquelle aube (10) comprend une pale d'aube (11) partant d'un pied d'aube (12) et d'une tige d'aube (25) et s'étendant dans la direction radiale, et la pale d'aube comprenant un bord d'attaque (19) et un bord de fuite (20) ainsi qu'à l'intérieur de la pale d'aube (11), une pluralité de canaux de refroidissement (13, 14, 15) s'étendant dans la direction radiale et connectés en série du point de vue de l'écoulement, parmi lesquels canaux de refroidissement un premier canal de refroidissement (13) est disposé le long du bord d'attaque (19) et un deuxième canal de refroidissement (15) est disposé le long du bord de fuite (20), lesquels premier et deuxième canaux de refroidissement présentent une direction d'écoulement pour un flux principal d'un fluide de refroidissement, laquelle direction d'écoulement s'étend à partir du pied d'aube (12) dans la direction radiale d'installation, et une extrémité aval du premier canal de refroidissement (13) étant en communication fluidique avec une extrémité côté afflux du deuxième canal de refroidissement (15) par le biais d'une première région de déviation (17), d'un troisième canal de refroidissement (14) disposé entre les premier et deuxième canaux de refroidissement (13, 15) et d'une deuxième région de déviation (18), et des premiers moyens (22, 23) étant prévus, au moyen desquels un flux supplémentaire de fluide de refroidissement est ajouté depuis l'extérieur au flux principal réchauffé du fluide de refroidissement s'écoulant à partir du troisième canal de refroidissement (14) dans le deuxième canal de refroidissement (15), **caractérisée en ce que** les premiers moyens comportent des alésages (22, 23) s'étendant transversalement à travers la pale d'aube, lesquels sont en communication fluidique avec la deuxième région de déviation (18).

2. Aube selon la revendication 1, **caractérisée en ce qu'**une ouverture centrale (24) orientée dans la direction radiale d'installation est disposée dans le pied d'aube (12), et **en ce que** les alésages (22, 23) s'étendent à travers la tige d'aube (25) et débouchent dans l'ouverture centrale (24).

3. Aube selon la revendication 1 ou 2, **caractérisée en ce qu'**au moins deux alésages opposés (22, 23) sont prévus, dont l'ouverture est tournée vers la tête d'aube à l'intérieur de l'aube et lesquels alésages forment respectivement avec la direction radiale d'installation un angle entre 30° et 90°.

4. Aube selon la revendication 3, **caractérisée en ce que** les alésages (22, 23) sont disposés de manière mutuellement décalée dans la direction radiale d'installation et dans la direction axiale d'installation.

5. Aube selon la revendication 4, **caractérisée en ce que** les alésages (22, 23) présentent un diamètre intérieur (d) prédéfini, **en ce que** l'espacement (y) des alésages (22, 23) dans la direction radiale d'installation, par rapport au diamètre intérieur (d), se situe dans la plage entre 1 et 4, et **en ce que** l'espacement (x) dans la direction axiale d'installation, par rapport au diamètre intérieur (d), se situe dans la plage entre 0 et 3.

6. Aube selon la revendication 5, **caractérisée en ce que** l'espacement radial (1) entre l'alésage supérieur (22) et la deuxième région de déviation (18), par rapport au diamètre intérieur (d), se situe dans la plage entre 1 et 4.

7. Aube selon l'une quelconque des revendications 1 à 6, **caractérisée en ce que** des deuxièmes moyens (27, ..., 29) sont prévus, lesquels garantissent que le flux principal du fluide de refroidissement à travers le premier canal de refroidissement (13) reste essentiellement inchangé malgré l'ajout du flux supplémentaire.

8. Aube selon la revendication 7, **caractérisée en ce que** les deuxièmes moyens comportent des ouvertures de sortie supplémentaires (27, ..., 29), lesquelles sont disposées entre l'entrée de refroidissement principale (16) et la deuxième région de déviation (18), et à travers lesquelles sort un flux partiel du flux principal du fluide de refroidissement.

9. Aube selon la revendication 8, **caractérisée en ce que** l'aube (10) comprend à son extrémité supérieure une partie de virole (21), et **en ce que** les ouvertures de sortie supplémentaires sont des alésages (27, ..., 29) disposés dans la partie de virole (21).

10. Aube selon la revendication 9, **caractérisée en ce qu'**au moins trois alésages (27, ..., 29) sont prévus dans la partie de virole, lesquels présentent un diamètre intérieur dans la plage entre 0,6 mm et 4 mm.

11. Aube selon l'une quelconque des revendications 1 à 6, **caractérisée en ce que** le deuxième canal de refroidissement (15) présente un élargissement de section transversale correspondant au flux supplémentaire mélangé.

12. Aube selon l'une quelconque des revendications précédentes, **caractérisée en ce que** la deuxième région de déviation débouche directement dans le deuxième canal de refroidissement.

13. Aube selon l'une quelconque des revendications précédentes, **caractérisée en ce que** le premier canal de refroidissement débouche directement dans la première région de déviation, **en ce que** la première région de déviation débouche directement dans le troisième canal de refroidissement, **en ce que** le troisième canal de refroidissement débouche directement dans la deuxième région de déviation et **en ce que** la deuxième région de déviation débouche directement dans le deuxième canal de refroidissement.

14. Aube selon l'une quelconque des revendications précédentes, **caractérisée en ce que** l'aube comprend exactement le premier, le deuxième et le troisième canal de refroidissement.
